# EUROPÄISCHE PATENTSCHRIFT

(11) **EP 0 402 521 B1**
(45) Veröffentlichungstag und Bekanntmachung des Hinweises auf die Patenterteilung: **19.01.1994**
(21) Anmeldenummer: 89119153.8
(22) Anmeldetag: 16.10.1989
(51) Int. Cl.: F02D 11/10, F02D 41/14

(54) **Lastverstelleinrichtung**
Load control apparatus
Dispositif de réglage de charge

(30) Priorität: 10.06.1989 DE 3919093
(43) Veröffentlichungstag der Anmeldung: 19.12.1990
(73) Patentinhaber: VDO Adolf Schindling AG, D-60487 Frankfurt (DE)
(72) Erfinder: Zentgraf, Matthias, D-6230 Frankfurt/M. 80 (DE); Hickmann, Gerd, D-6231 Schwalbach/Ts. (DE)
(74) Vertreter: Klein, Thomas, Dipl.-Ing. (FH)

(56) Entgegenhaltungen:
- EP-A- 0 269 780
- EP-A- 0 337 099
- US-A- 4 765 933

## Beschreibung

Die Erfindung betrifft eine Lastverstelleinrichtung nach dem Obergriff des Anspruchs 1.

Aus der DE-A-3 815 734 ist eine solche Lastverstelleinrichtung bekannt.

Bei einer derartigen Lastverstelleinrichtung erfolgt üblicherweise die Ansteuerung der Drosselklappe fahrpedalseitig über einen mit der Anlenkseite der Drosselklappewelle verbundenen Mitnehmer, der beispielsweise mittels eines Bowdenzuges mit dem Fahrpedal verbunden ist. In bestimmten Fahrzuständen, beispielsweise bei einer Geschwindigkeitsbegrenzungs- und/oder Leerlaufregelung erfolgt jedoch die Ansteuerung der Drosselklappenwelle durch einen der Lastverstelleinrichtung zugeordneten elektrischen Stellmotor, die damit der manuellen Regelung durch den Fahrer vorgeht. Hieraus resultiert die Notwendigkeit die Drosselklappe für definierte Winkelbereiche von dem elektrischen Stellmotor mechanisch zu entkoppeln. Bedingt durch diese Entkoppelung ist es für die Regelgüte der Lastverstelleinrichtung erforderlich, die örtliche Position des elektrischen Stellmotors rückzumelden. Die Erfassung der Position erfolgt durch die Einrichtung zum Rückmelden, die einer Regeleinrichtung zugeordnet ist, wobei bauartbedingt im Sinne einer Standardisierung anzustreben ist, daß das eigentliche, die Position des Stellmotors elektrisch erfassende Teil der Einrichtung zum Rückmelden auf der fahrpedalseitigen, mechanischen Anlenkseite der Lastverstelleinrichtung angeordnet ist.

Es ist Aufgabe der vorliegenden Erfindung, eine Lastverstelleinrichtung zu schaffen, bei der bei zweiseitiger Ansteuerung der Drosselklappe eine konstruktiv einfache Rückmeldung der Position des elektrischen Stellmctors auf die fahrpedalseitige Anlenkseite möglich ist.

Gelöst wird die Aufgabe bei einer Lastverstelleinrichtung der genannten Art durch die Merkmale des kennzeichnenden Teils des Anspruchs 1.

Erfindungsgemäß wird somit die Position des Stellmotors bzw. des Kupplungselementes mittels der Durchsteckwelle mechanisch zur Istwerterfassungseinrichtung übertragen. Die Istwerterfassungseinrichtung kann dabei ein im Drosselklappengehäuse gelagertes Potentiometer und einen mit diesem zusammenwirkenden, mit dem zweiten Übertragungsglied verbundenen Schleifer aufweisen.

Vorteilhaft ist das erste und/oder das zweite Übertragungsglied als Hebel ausgebildet. Die Drosselklappe weist zweckmäßig im Bereich der Drosselklappenwelle ein Halbkreisprofil mit der Außenkrümmung der Drosselklappenwelle entsprechender Innenkrümmung auf. Vorteilhaft verbinden Befestigungselemente in der Symmetrieebene des Halbkreisprofiles die Drosselklappe mit der Drosselklappenwelle. Die Befestigungselemente können beispielsweise. als Schrauben ausgebildet sein, die Ausnehmungen in der Drosselklappe durchsetzen und in Gewindebohrungen der Drosselklappenwelle eingeschraubt sind. Es wird daneben als vorteilhaft angesehen, wenn zusätzlich eine Abdeckplatte vorgesehen ist, die im Mittelbereich Halbkreisprofil, mit der Außenkrümmung der Drosselklappenwelle entsprechender Innenkrümmung aufweist, wobei die Befestigungsmittel beidseitig der Drosselklappenwelle die Drosselklappe und die Abdeckplatte miteinander verbinden. Bei einer Verbindung der Drosselklappe im Bereich des Halbkreisprofiles unmittelbar mit der Drosselklappenwelle oder mit der Abdeckplatte ist es somit nicht erforderlich, die als Rohr ausgebildete Drosselklappenwelle zu durchbohren, womit eine freie Druchgänglichkeit der Durchsteckwelle gewährleistet ist.

Weitere Merkmale der Erfindung sind in der Beschreibung der Figuren dargestellt.

In den Figuren ist die Erfindung an einer Ausführungsform beispielsweise dargestellt, ohne auf diese beschränkt zu sein. Es stellt dar:
- Figur 1: ein Blockschaltbild zur Verdeutlichung der prinzipiellen Funktion der erfindungsgemäßen Lastverstelleinrichtung,
- Figur 2: einen senkrechten Schnitt durch das Drosselklappengehäuse im Bereich der Drosselklappenwelle,
- Figur 3: einen Schnitt A-A durch die Drosselklappenwelle im Bereich des dem Stellmotor zugeordneten Kupplungselementes,
- Figur 4: eine Ansicht der stellmotorigen Anlenkseite in Pfeilrichtung B gesehen bei abgenommenem Gehäusedeckel,
- Figur 5: eine Draufsicht auf die Hauptfläche der Drosselklappe sowie die Drosselklappenwelle für zwei mögliche Befestigungsvarianten von Drosselklappe und Drosselklappenwelle und
- Figuren 6a und 6b: einen senkrechten Schnitt gemäß der Linie C-C in Figur 5 für die beiden Befestigungsvarianten.

Figur 1 verdeutlicht die prinzipielle Funktion der Lastverstelleinrichtung, dargestellt bei einem Geschwindigkeitsbegrenzungsregelungs-/Leerlaufregelungsstellglied in der Funktion der Leerlaufregelung bei der Notlaufposition. Die Figur zeigt ein Fahrpedal 1, mit dem ein Hebel 2 zwischen einem Leerlaufanschlag LL und einen Vollastanschlag VL verschiebbar ist. Der Hebel 2 vermag über einen Gaszug 3 einen zwischen einem weiteren Leerlaufanschlag LL und einem weiteren Vollastanschlag VL bewegbaren Mitnehmer 4 in Richtung des diesem zugeordneten Vollastanschlages VL zu verschieben und ist mittels einer am Gaszug 3 angreifenden Rückzugfeder 5 in Leerlaufrichtung vorgespannt. Zwei am Mitnehmer 4 angreifende Rückstellfedern 6a und 6b spannen diesen in Leerlaufrichtung vor, wobei die Federn 6a und 6b so ausgelegt sind, daß sie redundante Auswirkungen auf den Rückstellantrieb besitzen. Bei nicht beaufschlagtem Gaszug 3 liegt der Mitnehmer 4 damit an dem diesem zugeordneten Leerlaufanschlag LL an. Der Mitnehmer 4 kann gleichfalls mittels eines Automatikzuges 7 eines nicht näher dargestellten automatischen Getriebes verschoben werden.

Der Mitnehmer 4 wirkt unmittelbar mit einem ersten Steuerelementteil 8a zusammen, das dem Verstellen der Drosselklappe 9 einer Brennkraftmaschine dient. Im Detail ist das dem Mitnehmer 4 zugewandte Ende des ersten Steuerelementteiles 8a mit einer Ausnehmung 10 versehen, die ein Ansatz 11 des Mitnehmers 4 hintergreift. Zwischen dem Steuerelementteil 8a und einem ortsfesten Punkt 29 weist die Lastverstelleinrichtung eine Feder 12a auf, die das Steuerelementteil 8a in Leerlaufrichtung beaufschlagt. Durch diese ortsfeste Anordnung der Feder 12a wird eine direkte Rückstellung der Drosselklappe 9 bewirkt, wobei die Feder über den gesamten Verstellbereich des Steuerelementteiles 8a und damit den gesamten Lastbereich der Brennkraftmaschine wirksam ist und damit die Kraft der Federn 6a und 6b reduziert werden kann. Die Lastverstelleinrichtung weist neben dem ersten Steuerelementteil 8a ein zweites Steuerelementteil 8b auf, das über eine Kupplung 13 mit einem Elektromotor 14 verbindbar ist. Um die beiden Steuerelementteile 8a und 8b mechanisch miteinander koppeln zu können, weist das zweite Steuerelementteil 8b einen Ansatz 15 auf, wobei das erste Steuerelementteil 8a auf der der maximalen Leerlaufstellung zugewandten Seite des Ansatzes 15 in dessen Stellweg und damit den Stellweg des zweiten Steuerelementteils 8b ragt. Eine Bewegung des zweiten Steuerelementteiles 8b in Vollastrichtung führt damit zur Anlage es Ansatzes 15 am ersten Steuerelementteil 8a, das dann mittels des Elektromotors 14 entgegen der Kraft der Feder 12a in Vollastrichtung verschoben werden kann. Die Regelung der Lastverstelleinrichtung erfolgt mittels einer elektronischen Regeleinrichtung 17. Mit dieser wirkt eine dem ersten Steuerelementteil 8a zugeordnete, die jeweilige Position dieses Steuerelementteiles ermittelnde Istwerterfassungseinrichtung 18′ sowie eine dem zweiten Steuerelementteil 8b zugeordnete, die jeweilige Position dieses Steuerelementteiles ermittelnde Istwerterfassungseinrichtung 18 zusammen. Von der elektronischen Regeleinrichtung 17 werden darüber hinaus Signale erfaßt, die von einem Leerlaufkontakt 19 ausgehen, der immer dann aktiviert wird, wenn der Mitnehmer 4 an dem diesem zugeordneten Leerlaufanschlag LL anliegt. Überdies werden externe Zustandsgrößen betreffend die Brennkraftmaschine oder allgemein betreffend das mit dieser ausgerüstete Kraftfahrzeug in die Regelelektronik 17 eingegeben und von dieser abgerufen sowie von der Regelelektronik zu dem auf das zweite Steuerelementteil 8b einwirkenden Elektromotor 14 transferiert. Die elektronische Regeleinrichtung 17 dient somit im Zusammenwirken mit den beiden Istwerterfassungseinrichtungen 18 und 18′ und dem Leerlaufkontakt 19 sowie den externen Bezugsgrößen dem Zweck, eine Sicherheitslogik betreffend die Steuerung von erstem und zweitem Schaltelementteil 8a und 8b sowie Mitnehmer 4 aufzubauen. Sollte die elektronische Regeleinrichtung 17 oder der Elektromotor 14 nicht ordnungsgemäß funktionieren, bewirkt eine in Richtung der maximalen Leerlaufstellung vorgespannte, wegbegrenzte Feder 20 die Überführung des zweiten Steuerelementteils 8b in eine Leerlaufnotstellung LL_{Not}. Darüber hinaus ist die Lastverstelleinrichtung mit einem den gesamten Leerlaufregelbereich des zweiten Steuerelementteiles 8b erfassenden Kontakt 27 versehen, mit einem Schaltpunkt bei LLₘₐₓ. Soll eine Geschwindigkeitsbegrenzungsregelung im Teillast-/Volllastbereich der Brennkraftmaschine über die elektronische Regeleinrichtung 17 und den Elektromotor 14 erfolgen, wird das zweite Steuerelementteil 8b über die Kupplung 13 mit dem Elektromotor 14 gekoppelt, eine Bewegung des zweiten Steuerelementteiles 8b in Richtung Vollast führt zunächst zu einer entsprechenden Bewegung des ersten Steuerelementteiles 8a bis zu einer Position LLₘₐₓ, bei einem weiteren Aufregeln schaltet der Kontakt 27 und gibt damit an die elektronische Regeleinrichtung 17 ein Signal, daß dieses im Sinne einer Geschwindigkeitsbegrenzungsregelung erkennt. Durch die Umrahmung 28 ist verdeutlicht, daß die von dieser umschlossenen Teile eine Baueinheit bilden. Mit der Bezugsziffer 24 ist ein Pedalkontaktschalter bezeichnet.

Die Figuren 2 bis 4 verdeutlichen die konstruktive Ausbildung der Lastverstelleinrichtung mit der besonderen Erfassung der Position des elektrischen Stellantriebes mittels der diesem zugeordneten Istwerterfassungseinrichtung 18. Gezeigt ist das Drosselklappengehäuse 30 mit einer in zwei Lagern 31 des Drosselklappengehäuses 30 gelagerten, als Rohr ausgebildeten Drosselklappenwelle 32. Mit dieser ist in noch näher zu beschreibender Art und Weise die in Figur 1 nicht ersichtliche, da senkrecht zur Zeichenebene angeordnete Drosselklappe verbunden. Mit der Bezugsziffer 33 ist die fahrpedalseitige, mechanische Anlenkseite bezeichnet, das heißt die dem Mitnehmer 4 zugeordnete Anlenkseite, mit der Bezugsziffer 34, die dem Stellmotor, das heißt dem Elektromotor 14 zugeordnete Anlenkseite. Die Figur 2 verdeutlicht bezüglich der Anlenkseite 33 die schwenkbare Lagerung des Mitnehmers 4 in einem Gehäusedeckel 35 des Drosselklappengehäuses 30. Der Mitnehmer 4 ist drehfest mit einem im weitesten Sinne einen Bestandteil des Mitnehmers 4 bildenden Hebel 36 verbunden, der mit dem Gaszug 3 verbindbar ist. Die Lagerung des Mitnehmers 4 ist konzentrisch zur Lagerung der Drosselklappenwelle 32. Mit dieser ist das gleichfalls als Hebel ausgebildete erste Steuerelementteil 8a drehfest verbunden, das mit einem axialen Ansatz 37 in den Bewegungsweg des Mitnehmers 4 ragt. Im Sinne der Freilauffunktion im Leerlaufbereich von Mitnehmer 4 und erstem Steuerelementteil 8a gemäß der Darstellung in Figur 1 weist der Mitnehmer 4 einen mit dem axialen Ansatz 37 zusammenwirkenden radialen Ansatz 38 auf, der einen definierten Freilauf von Mitnehmer 4 und erstem Steuerelementteil 8a in einem geringen Drehwinkelbereich erlaubt. Die Position des ersten Steuerelementteiles 8a bzw. der mit diesem drehfest verbundenen Drosselklappenwelle 32 erfaßt die Istwerterfassungseinrichtung 18′, die aus einem in das Drosselklappengehäuse 30 eingesetzten Potentiometer 39 und einem drehfest mit der Drosselklappenwelle 32 verbundenen Schleifer 40 besteht.

Der Antrieb der Drosselklappenwelle 32 über die elektromotorige Anlenkseite 34 erfolgt, wie der Darstellung der Figur 4 zu entnehmen ist, über ein Untersetzungsgetriebe. Gezeigt ist der Elektromotor 14 mit Ritzel 41, das mit einem grossen Zwischenrad 42 kämmt und konzentrisch zur Drehachse drehfest mit einem weiteren Ritzel 43 verbunden ist, das mit einem weiteren Zwischenrad 44 kämmt. Der Darstellung der Figur 2 ist zu entnehmen, daß das Zwischenrad 44 über ein Kupplungselement 45 der Kupplung 13 in Wirkstellung mit der Drosselklappenwelle 32 bringbar ist, die Figur 3 verdeutlicht darüber hinaus die Verbindung der Drosselklappenwelle 32 mit dem Kupplungselement 45 über eine eine Winkelausnehmung 46 durchsetzende Paßfeder, wobei die Winkelausnehmung 46 so bemessen ist, daß sich zwischen der Drosselklappenwelle 32 und dem Kupplungselement 45 ein Freilaufbereich von etwa 80° ergibt, wodurch eine manuelle Steuerung der Drosselklappe nicht beeinträchtigt wird.

Der Darstellung der Figur 3 ist zu entnehmen, daß durch die rohrförmige Drosselklappenwelle 32 eine Durchsteckwelle 48 gesteckt ist. Das der Anlenkseite 34 zugeordnete Wellenende ist drehfest mit einem aus Blech gebildeten Hebel 49 verbunden, der außen am Kupplungselement 45 fest mit diesem verbunden ist. Eine Drehbewegung des Kupplungselementes 45 führt damit zu einer entsprechenden Drehbewegung der Durchsteckwelle 48. Auf der Anlenkseite 33 ist das dieser zugeordnete freie Ende der Durchsteckwelle 48 drehfest mit einem weiteren Hebel 50 verbunden, der mit einem radialen Ansatz 51 versehen ist. Mit diesem ist ein weiterer Schleifer 52 verbunden, der mit einem im Drosselklappengehäuse 30 angeordneten, weiteren Potentiometer 53 zusammenwirkt, Schleifer 52 und Potentiometer 53 bilden die der Durchsteckwelle 48 zugeordnete Istwerterfassungseinrichtung 18. Die Durchsteckwelle 48 ist desweiteren mit einem Hebel 54 drehfest verbunden, der den Kontakt 27 aufnimmt.

Vorstehende Ausführungen verdeutlichen, daß sämtliche Bauteile zum unmittelbaren Umsetzen von mechanischen Regelgrößen in elektrische auf der pedalseitigen, mechanischen Anlenkseite 33 untergebracht sind. Dies erfolgt bezüglich der Übertragung der Bewegung des elektrischen Stellantriebes durch die besondere Ausbildung der Drosselklappenwelle 32, die als Rohr ausgebildet ist und damit eine Übertragung der Bewegung des elektrischen Stellantriebes von der Anlenkseite 34 durch die Drosselklappenwelle 32 zur Anlenkseite 33 ermöglicht.

Die Figuren 5, 6a und 6b verdeutlichen mögliche Befestigungsarten der Drosselklappe 55 an der Drosselklappenwelle 32. Bei beiden Varianten weist die Drosselklappe 55 im Bereich der Drosselklappenwelle 32 Halbkreisprofil auf, mit der Außenkrümmung der Drosselklappenwelle 32 entsprechender Innenkrümmung. Die Figur 6b verdeutlicht darüber hinaus die Befestigung der Drosselklappe 55 an der Drosselklappenwelle 32 mittels einer zusätzlichen Abdeckplatte 56, die im Mittelbereich Halbkreisprofil aufweist, mit der Außenkrümmung der Drosselklappenwelle 55 entsprechender Innenkrümmung. Bei der Ausführungsform nach der Figur 6b (II) werden die Drosselklappe 55 und die Abdeckplatte 56 beidseitig der Drosselklappenwelle 32 mit jeweils zwei Schrauben 57 verschraubt und klemmen damit die Drosselklappenwelle 32 zwischen sich ein, bei der Ausführungsform nach der Figur 6a (1) erfolgt die Befestigung der Drosselklappe 55 an der Drosselklappenwelle 22 durch unmittelbares Verschrauben dieser beiden Teile mittels zweier Schrauben 57′, die jeweils eine nicht näher gezeigte Bohrung im halbkreisförmigen Abschnitt der Drosselklappe 55 durchsetzen und in eine gleichfalls nicht näher gezeigte Gewindebohrung in der Drosselklappenwelle 32 eingeschraubt sind.

### Bezugszeichenliste

- 1: Fahrpedal
- 2: Hebel
- 3: Gaszug
- 4: Mitnehmer
- 5: Rückzugfeder
- 6a: Rückstellfeder
- 6b: Rückstellfeder
- 7: Automatikzug
- 8a: erstes Steuerelementteil
- 8b: zweites Steuerelementteil
- 9: Drosselklappe
- 10: Ausnehmung
- 11: Ansaz
- 12a: Feder
- 13: Kupplung
- 14: Elektromotor
- 15: Ansatz
- 17: elektronische Regeleinrichtung
- 18: Istwerterfassungseinrichtung
- 18': Istwerterfassungseinrichtung
- 19: Leerlaufkontakt
- 20: Feder
- 24: Pedalkontaktschalter
- 27: Kontakt
- 28: Bauteil
- 29: ortsfester Punkt
- 30: Drosselklappengehäuse
- 31: Lager
- 32: Drosselklappenwelle
- 33: Anlenkseite
- 34: Anlenkseite
- 35: Gehäusedeckel
- 36: Hebel
- 37: axialer Ansatz
- 38: radialer Ansatz
- 39: Potentiometer
- 40: Schleifer
- 41: Ritzel
- 42: Zwischenrad
- 43: Ritzel
- 44: Zwischenrad
- 45: Kupplungselement
- 46: Winkelausnehmung
- 47: Paßfeder
- 48: Durchsteckwelle
- 49: Hebel
- 50: Hebel
- 51: Ansatz
- 52: Schleifer
- 53: Potentiometer
- 54: Hebel
- 55: Drosselklappe
- 56: Abdeckplatte
- 57: Schraube
- 57': Schraube

## Patentansprüche

1. Lastverstelleinrichtung, für eine Brennkraftmaschine, mit
- einer Drosselklappe (9), die mit einer in einem Drosselklappengehäuse (30) gelagerten Drosselklappenwelle (32) drehfest verbunden ist,
- einer ersten Anlenkseite (33), an der ein Fahrpedal (1) über einen Mitnehmer (4) und ein Steuerelementteil (8a) an die Drosselklappenwelle (32) angekoppelt ist,
- einer zweiten Anlenkseite (34), an der mittels einer elektromagnetischen Kupplung (13) ein Elektromotor (14) an die Drosselklappenwelle (32) angekoppelt ist, wobei die Kupplung (13) besteht aus
= einem ersten Kupplungselement in Form eines vom Elektromotor (14) angetriebenen Zwischenrades (44),
= einem zweiten Kupplungselement (45), das axial verschieblich auf der und um einen definierten Freiwinkel um die Drosselklappenwelle (32) drehbar angeordnet und über Reibschluß vom Zwischenrad (44) mitnehmbar ist, und
= einem dritten, gehäusefesten Kupplungselement mit Elektromagnet und Rückstellfeder zum Anpressen des zweiten Kupplungselements (45) an das Zwischenrad (44), sowie mit
- einer ersten Istwerterfassungseinrichtung (18) für die Position des Kupplungselements (45) und einer zweiten Istwerterfassungseinrichtung (18') für die Position der Drosselklappenwelle (32) und
- einer elektronischen Regeleinrichtung (17), die mit den beiden Istwerterfassungseinrichtungen (18, 18') zusammenwirkt,
dadurch gekennzeichnet, daß
- beide Istwerterfassungseinrichtungen (18, 18') im Bereich der ersten Anlenkseite (33) angeordnet sind,
- die Drosselklappenwelle (32) als Rohr ausgebildet ist und
- in der Drosselklappenwelle (32) eine Durchsteckwelle (48) angeordnet ist, die
- auf der zweiten Anlenkseite (34) über einen Hebel (49) drehfest mit dem Kupplungselement (45) verbunden ist und
- auf der ersten Anlenkseite (33) drehfest mit einem Hebel (50) verbunden ist, der die Position des Kupplungselements (45) auf die erste Istwerterfassungseinrichtung (18) überträgt.

2. Verstelleinrichtung nach Anspruch 1, dadurch gekennzeichnet, daß die erste Istwerterfassungseinrichtung (18) ein im Drosselklappengehäuse (30) gelagertes Potentiometer (53) und einen mit diesem zusammenwirkenden, mit dem Hebel (50) verbundenen Schleifer (52) aufweist.

3. Lastverstelleinrichtung nach Anspruch 1, dadurch gekennzeichnet, daß die zweite Istwerterfassungseinrichtung (18') ein im Drosselklappengehäuse (30) gelagertes Potentiometer (39) und einen mit diesem zusammenwirkenden, mit der Drosselklappenwelle (32) verbundenen Schleifer (40) aufweist.

4. Lastverstelleinrichtung nach einem der Ansprüche 1 bis 3, **dadurch gekennzeichnet**, daß die Drosselklappe (55) im Bereich der Drosselklappenwelle (32) Halbkreisprofil mit der Außenkrümmung der Drosselklappenwelle (32) entsprechender Innenkrümmung aufweist.

5. Lastverstelleinrichtung nach Anspruch 4, **dadurch gekennzeichnet**, daß Befestigungselemente (57') in der Symmetrieebene des Halbkreisprofils die Drosselklappe (55) mit der Drosselklappenwelle (32) verbinden.

6. Lastverstelleinrichtung nach Anspruch 4, **gekennzeichnet** durch eine Abdeckplatte (56), die im Mittelbereich Halbkreisprofil mit der Außenkrümmung der Drosselklappenwelle (32) entsprechender Innenkrümmung aufweist, wobei Befestigungsmittel (57) beidseitig der Drosselklappenwelle (32) die Drosselklappe (55) und die Abdeckplatte (56) miteinander verbinden.

7. Lastverstelleinrichtung nach einem der Ansprüche 5 bis 6, **dadurch gekennzeichnet**, daß die Befestigungselemente (57, 57') als Schrauben ausgebildet sind.

## Claims

1. A load adjustment device, for an internal combustion engine, with
- a throttle valve (9) which is attached rotationally fixed to a throttle valve spindle (32) mounted in a throttle valve housing (30),
- a first linkage face (33), at which an accelerator pedal (1) is coupled to the throttle valve spindle (32) by means of a carrier (4) and a control element part (8a),
- a second linkage face (34), at which an electric motor (14) is coupled to the throttle valve spindle (32) by means of an electromagnetic coupling (13), wherein the coupling (13) consists of
= a first coupling element in the form of an intermediate wheel (44) driven by the electric motor (14),
= a second coupling element (45), which is disposed axially displaceable on, and rotatable by a defined free angle about, the throttle valve spindle (32), and which can be entrained by the intermediate wheel (44) via frictional engagement, and
= a third coupling element fixed to the housing, with an electromagnet and a resetting spring for pressing the second coupling element (45) on to the intermediate wheel (44), and with
- a first instantaneous value detection device (18) for the position of the coupling element (45) and a second instantaneous value detection device (18') for the position of the throttle valve spindle (32) and
- an electronic controller (17) which cooperates with the two instantaneous value detection devices (18, 18'),
characterised in that
- both instantaneous value detection devices (18, 18') are disposed in the region of the first linkage face (33),
- the throttle valve spindle (32) is constructed as a tube, and
- a lead-through spindle (48) is disposed in the throttle valve spindle (32), which lead-through spindle
- is attached on the second linkage face (34) rotationally fixed to the coupling element (45) via a lever (49) and
- is attached on the first linkage face (33) rotationally fixed to a lever (50) which transmits the position of the coupling element (45) to the first instantaneous value detection device (18).

2. An adjustment device according to claim 1, characterised in that the first instantaneous value detection device (18) comprises a potentiometer (53) mounted in the throttle valve housing (30) and a sliding contact (52) cooperating with the potentiometer and attached to the lever (50).

3. A load adjustment device according to claim 1, characterised in that the second instantaneous value detection device (18') comprises a potentiometer (39) mounted in the throttle valve housing (30) and a sliding contact (40) cooperating with the potentiometer and attached to the throttle valve spindle (32).

4. A load adjustment device according to any one of claims 1 to 3, characterised in that in the region of the throttle valve spindle (32) the throttle valve (55) has a semicircular profile corresponding to the external curvature of the throttle valve spindle (32).

5. A load adjustment device according to claim 4, characterised in that fastening elements (57') attach the throttle valve (55) to the throttle valve spindle (32) in the plane of symmetry of the semicircular profile.

6. A load adjustment device according to claim 4, characterised by a cover plate (56) which in its central region has a semicircular profile with an internal curvature corresponding to the external curvature of the throttle valve spindle (32), wherein fastening means (57) attach the throttle valve (55) and the cover plate (56) to each other on both sides of the throttle valve spindle (32).

7. A load adjustment device according to any one of claims 5 to 6, characterised in that the fastening elements (57, 57') are constructed as screws.

## Revendications

1. Dispositif de réglage de la charge pour moteur à combustion interne, comportant
- un volet étrangleur (papillon 9), qui est solidaire en rotation d'un arbre (32) de papillon, tourillonné dans une cage (30),
- un premier côté de liaison (33), où une pédale d'accélérateur (1) est reliée à l'arbre (32) par l'entremise d'un entraineur (4) et d'un segment (8a) d'un élément de manoeuvre,
- un second côté de liaison (34), où un moteur électrique (14) est relié à l'arbre (32) au moyen d'un accouplement (13) électromagnétique, cet accouplement (13) étant composé de
un premier élément d'accouplement, qui est une roue intermédiaire (44) entraînée par le moteur (14),
un second élément d'accouplement (45), qui peut coulisser axialement sur l'arbre (32) et tourner librement sur celui-ci d'un angle déterminé et qui est entraîné par friction par la roue intermédiaire (44)
un troisième élément d'accouplement, solidaire de la cage (30), comprenant un électro-aimant et un ressort de rappel, destiné à appliquer le second élément (45) contre la roue intermédiaire (44), ainsi que
- un premier dispositif (18) de saisie de la position de l'élément d'accouplement (45) et un second dispositif (18') de saisie de la position de l'arbre (32) du papillon, et
- un circuit électronique (17) de réglage qui coopère avec ces deux dispositifs de saisie (18, 18') dispositif de réglage de la charge caractérisé en ce que
- les deux dispositifs de saisie (18, 18') sont disposés du premier côté de liaison (33)
- l'arbre (32) du papillon est tubulaire, et
- dans cet arbre (32) est logé un arbre intérieur (48) qui
du second côté (34) de liaison est rendu solidaire en rotation, par un levier (49), du second élément d'accouplement (45) et
du premier côté (33) de liaison est solidaire en rotation d'un levier (50) qui transmet la position de ce second élément (45) au premier dispositif de saisie (18).

2. Dispositif de réglage de la charge selon la revendication 1, caractérisé en ce que le premier dispositif de saisie (18) comporte un potentiomètre (53), logé dans la cage (30) du papillon, et un curseur (52) qui coopère avec ce potentiomètre et qui est relié au levier (50).

3. Dispositif de réglage de la charge selon la revendication 1, caractérisé en ce que le second dispositif de saisie (18') comporte un potentiomètre (39), logé dans la cage (30) du papillon, et un curseur (40) qui coopère avec ce potentiomètre et qui est relié à l'arbre (32) du papillon.

4. Dispositif de réglage de la charge selon l'une des revendications 1 à 3, caractérisé en ce que le papillon (55) présente, à l'emplacement de son arbre (32), un profil semi-circulaire à concavité correspondant à la convexité de cet arbre (32).

5. Dispositif de réglage de la charge selon la revendication 4, caractérisé en ce que des éléments de fixation (57') relient le papillon (52) à son arbre (32) dans le plan de symétrie de la partie à profil semi-circulaire de ce papillon (55).

6. Dispositif de réglage de la charge selon la revendication 4, caractérisé par une barrette (56) de recouvrement, qui présente en son milieu un profil semi-circulaire à concavité correspondant à la convexité de l'arbre (32) du papillon (55), des éléments de fixation (57) reliant ce papillon (55) et cette barrette (56) de part et d'autre de l'arbre (32).

7. Dispositif de réglage de la charge selon la revendication 5 ou 6, caractérisé en ce que les éléments de fixation (57, 57') sont des vis.
